# EUROPÄISCHE PATENTSCHRIFT

(11) **EP 0 074 381 B1**
(45) Veröffentlichungstag und Bekanntmachung des Hinweises auf die Patenterteilung: **14.08.1985**
(21) Anmeldenummer: 82900950.5
(22) Anmeldetag: 23.03.1982
(51) Int. Cl.: G07G 1/00, G06F 15/22

(54) **Kassier-einrichtung mit einem Computer**
Cash-register with a computer
Caisse enregistreuse avec ordinateur

(30) Priorität: 23.03.1981 DE 3111355
(43) Veröffentlichungstag der Anmeldung: 23.03.1983
(73) Patentinhaber: Stockburger, Hermann, D-7742 St. Georgen (DE); Winderlich, Hans-Georg, D-7730 Villingen (DE)
(72) Erfinder: Stockburger, Hermann, D-7742 St. Georgen (DE); Winderlich, Hans-Georg, D-7730 Villingen (DE)
(74) Vertreter: Prüfer, Lutz H., Dipl.-Phys.
(86) Internationale Anmeldenummer: EP8200059
(87) Internationale Veröffentlichungsnummer: WO8203289

## Beschreibung

Die Erfindung betrifft eine Kassiereinrichtung mit einem Computer und einem Lesegerät zum Einlesen von auf einem Datenträger eingeschriebenen Daten in den Computer, wobei der Computer eine Steuerschaltung zum Einstellen der Preisparameter aufweist, die mit Daten beaufschlagbar ist, welche mittels des Lesegerätes einlesbar sind.

Eine derartige Kassiereinrichtung ist aus der G B-A Nr. 2027912 bekannt. Die Daten werden mittels einer Kassette in ein dafür eigens vorgesehenes Kassettenteil eingegeben. Eine Verkaufsdatenverarbeitung und eine Echtheitsprüfung sind nicht vorgesehen. Diese Einrichtung hat den Nachteil, dass ein spezielles Gerät für das Einlesen aus der Kassette erforderlich ist und dass die Kassette prinzipiell manipulierbar ist.

Aus der US-A Nr. 4218011 ist ein Frankiergerät bekannt, dessen Frankierwert mittels eines Coupons einstellbar ist. Das Frankiergerät weist eine Einrichtung zur Echtheitsprüfung des Coupons auf. Nach dem Benutzen des Coupons wird dieser vernichtet. Eine Verkaufsbearbeitung ist nicht vorgesehen.

Aufgabe der Erfindung ist es, eine Kassiereinrichtung der eingangs beschriebenen Art zu schaffen, die einerseits im Aufbau vereinfacht werden soll und gleichzeitig zum Erhöhen der Manipulationssicherheit eine Eingabe mit einem fälschungssicheren Medium ermöglicht.

Diese Aufgabe wird durch die in den Ansprüchen gekennzeichnete Erfindung gelöst. Damit wird der Vorteil erreicht, dass ein zusätzliches Gerät zum Lesen der Kassette entfällt und dass trotz dieser baulichen Vereinfachung eine Manipulation der in den Speicher einzulesenden Daten unterbunden wird.

Im folgenden wird die Erfindung anhand von lediglich ein Ausführungsbeispiel darstellenden Figuren näher erläutert Von den Figuren zeigen:
Fig. 1 den schematischen Aufbau der Kassiervorrichtung nach der Erfindung,
Fig. 2 ein Diagramm zur Erläuterung der Arbeitsweise der Erfindung.

Die Vorrichtung umfasst eine Verkaufsstation 1, in die in bekannter Weise die zu berechnenden Waren und/oder Dienstleistungen über eine Tastatur oder eine beispielsweise einen EAN-Code der Ware und/oder Dienstleistung auslesende Einrichtung eingegeben wird. Die Verkaufsstation ist mit einem Mikrocomputer2miteinem ROM-Speicher und einem RAM-Speicher verbunden. Der RAM-Speicher ist vorzugsweise als nichtflüchtiger Speicher ausgebildet. Der Mikrocomputer 2 ist mit einem Schreib-Lese-Gerät 2 verbunden. Das Schreib-Lese-Gerät umfasst einen Einzugsmechanismus zum Einziehen eines Datenträgers 4, der in Form einer Karte mit einer Magnetspur 5 ausgebildet ist. Ferner umfasst das Schreib-Lese- Gerät 3 eine Vorrichtung zum Auslesen der in der Magnetspur eingeschriebenen Daten und zum Prüfen des Datenträgers auf seine Echtheit, der Berechtigung des Benutzers sowie zum Einschreiben von Daten in den Datenträger.

Die im wesentlichen durch den ROM-Speicher gebildete Steuerschaltung des Mikrocomputers 2 ist so ausgebildet, dass beim Eingeben einer bestimmten Ware und/oder Dienstleistung in die Verkaufsstation 1 dem Abnehmer ein bestimmter Preis beispielsweise durch Ausgeben einer Rechnung berechnet wird. Gleichzeitig wird der Lagerbestand um den Abgang vermindert. Bevorzugt erfolgt die Bezahlung der ausgegebenen Waren bzw. Dienstleistung über eine Wertkarte 6, die in das Schreib-Lese-Gerät 3 eingegeben wird. Das Auslesen des durch die Wertkarte repräsentierten Wertes und Einschreiben des durch den Kauf verminderten Wertes erfolgt in bekannter Weise.

Soll nun etwa in den Filialen eines Kettenunternehmens für eine bestimmte Ware und/oder eine bestimmte Dienstleistung der Preis von einem bestimmten Tage an verändert werden, dann erhält die Filiale einen Datenträger 4 in Form einer Tarifkarte 7. Auf dieser Tarifkarte ist in der Magnetspur 5 der Befehl eingeschrieben, mit dem der Parameter des in dem RAM-Speicher enthaltenen Programmes zur Bestimmung der Preise geändert wird. Die Tarifkarte umfasst eine von der Bedienungsperson einstellbare Individualisierungsmarke 8. Die Bedienungsperson stellt mittels der Individualisierungsmarke 8 zunächst einen die persönliche Identifizierung kennzeichnenden Code ein und führt dann die Tarifkarte in das Schreib-Lese-Gerät 3 ein. Dort wird der Befehl ausgelesen, und dadurch werden die auf die Waren bzw. Dienstleistungen im weiteren anzuwendenden Tarife wunschgemäss geändert. In der Magnetspur sind neben den Befehlen zum Ändern der Parameter codierte Daten zum Erkennen der Echtheit der Tarifkarte und zum Prüfen der Identität von Benutzer mit dem vorgesehenen Benutzer mittels der Einstellung an der Individualisierungsmarke 8 vorgesehen. Eine Änderung der Parameter erfolgt nur, wenn sich aus den eingeschriebenen Daten auch ergibt, dass die Karte echt ist und der Benutzer ein tatsächlich berechtigter Benutzer ist. Nach dem Auslesen des Befehles zum Ändern der Parameter wird über das Schreib-Lese-Gerät 3 in den Magnetstreifen 5 der Tarifkarte 7 der Zeitpunkt, also die Uhrzeit und das Datum des Auslesens des Befehles eingeschrieben. Ferner wird vorzugsweise der zum Zeitpunkt des Auslesens des Befehles vorhandene Bestand an den Waren, auf deren Preis sich die Befehlsänderung bezieht, eingeschrieben. Die Tarifkarte 7 stellt somit ein Quittungsmerkmal der Vornahme der Parameteränderung dar. Die die Befehle ausgebende Stelle kann sich somit von der ordnungsgemässen Durchführung überzeugen, und Manipulationen sind ausgeschlossen.

Wie sich insbesondere aus Fig. 2 ergibt, läuft die Verarbeitung der Daten im einzelnen wie folgt ab: Die Tarifkarte 7 wird in einen Schlitz 9 des Schreib-Lese-Gerätes eingeführt. Damit wird der im wesentlichen durch den ROM-Speicher im Mikrocomputer 2 bestimmte Steuerungsvorgang ausgelöst. Mittels einer Schreib-Lese-Einrichtung 10 im Schreib-Lese-Gerät wird die Karteninformation ausgelesen. Die Daten werden einem Komparator 11 zugeführt, der durch Vergleich von die Karte 8 individualisierenden Merkmalen mit den in der Magnetspur eingelesenen codierten Informationen die Echtheit der Karte prüft. Wird die Echtheit verneint, erfolgt eine Rückgabe der Karte, und die Vorrichtung geht in den Betriebsbereitschaftszustand zurück. Wird die Echtheit der Karte bejaht, dann nimmt ein Komparator 12 einen Vergleich des durch die Einstellung der Individualisierungsmarke 8 angegebenen persönlichen Codes mit dem sich aus der Eintragung in der Magnetspur ergebenen Code vor. Wird die Übereinstimmung verneint, wird die Karte zurückgegeben, und die Vorrichtung geht in den Betriebsbereitschaftszustand zurück. Ergibt sich dagegen aus der Übereinstimmung, dass der Benutzer der tatsächlich Berechtigte ist, dann wird der sich aus der Eintragung in der Magnetspur 5 ergebende Befehl in den nichtflüchtigen Speicher eingelesen, wodurch bestimmte Parameter, beispielsweise Tarife für bestimmte Waren bzw. Dienstleistungen geändert oder neu eingegeben oder ganz gestrichen werden.

In der Magnetspur 5 der Tarifkarte 7 ist vorzugsweise eine im weiteren als Parametervolumen bezeichnete Anzahl eingegeben, die bestimmt, in wievielen solchen Vorrichtungen und insbesondere solchen Kassen Parameter wie etwa die Tarife geändert werden können bzw. sollen. Nach der Durchführung des Befehles gibt der Computer daherein Signal an das Schreib-Lese-Gerät, mit welchem das eingelesene Parametervolumen um die Zahl 1 verkleinert wiederum in die Magnetspur eingeschrieben wird. Anschliessend erfolgt das Einschreiben der Zeit der Durchführung des Befehles und des Warenvolumens, auf welches die Tarifänderung Einfluss hat, und dann wird die Karte wieder ausgegeben und die Vorrichtung in eine erneute Betriebsbereitschaft gestellt. Auf jeden weiteren Verkauf von Waren und/oder Dienstleistungen wird dann der geänderte Tarif angewendet.

In obigem Ausführungsbeispiel wurde die Erfindung anhand der Durchführung der Änderung von Tarifen und insbesondere Preisen erläutert. Grundsätzlich sind auch andere Parameteränderungen mit der Erfindung möglich, beispielsweise die Eingabe bestimmter Diagnosebefehle mit einer Diagnosekarte.

## Patentansprüche

1. Kassiereinrichtung mit einem Computer (2) und einem Lesegerät (3) zum Einlesen von auf einem Datenträger (4) eingeschriebenen Daten in den Computer (2), wobei der Computer eine Steuerschaltung zum Einstellen der Preisparameter aufweist, die mit Daten beaufschlagbar ist, weIche mittels des Lesegerätes einlesbar sind, dadurch gekennzeichnet, dass das Lesegerät (3) als Schreib-Lese-Gerät für kartenförmige Datenträger ausgebildet ist, und gleichzeitig als Dateneingabestelle für von einer Tarifkarte (7) einzulesende Daten zum Einstellen der Preisparameter und für von einer Kundenwertkarte (6) einzulesende Daten zur Vornahme eines Verkaufsvorganges dient, und dass eine Einrichtung (11) zur Prüfung der Echtheit des einzulesenden Datenträgers (6, 7) vorgesehen ist.

2. Kassiereinrichtung nach Anspruch 1, dadurch gekennzeichnet, dass die Steuereinrichtung so ausgebildet ist, dass der Befehl aus der Tarifkarte (7) ausgelesen und eine Information über das Auslesen auf die Tarifkarte (7) aufgezeichnet wird.

3. Kassiereinrichtung nach Anspruch 1 oder 2, dadurch gekennzeichnet, dass die Steuereinrichtung so ausgebildet ist, dass ein von dem Preisparameter beeinflussbares Gütervolumen, welches in dem Computer gespeichert ist, auf der Tarifkarte (7) aufgezeichnet wird.

## Claims

1. Cash-register means with a computer (2) and a reader device (3) for reading data recorded on a data carrier (4) into the computer (2), the computer comprising a control circuit for adjusting the price parameters, the control circuit being adapted to be influenced by data which may be read by the reader device, characterized in that the reader device (3) is formed as a read-write-device for card-like data carriers and as well serves as data input means for data to be read from a tariff card (7) for adjusting the price parameters and for data to be read from a customer value card (6) for performing a selling operation, and that means (11) for checking the authenticity of the data carrier (6, 7) to be read are provided.

2. Cash-register means according to Claim 1, characterized in that the control means are designed such that the instruction is read from the tariff card (7) and an information on the reading is recorded on the tariff card (7).

3. Cash-register means according to Claim 1 or 2, characterized in that the control means is adapted such that an amount of goods which may be influenced by the price parameter and which is stored in the computer, is recorded on the tariff card (7).

## Revendications

1. Dispositif d'encaissement comportant un ordinateur (2) et un lecteur (3) servant à lire et à introduire dans l'ordinateur (2) des données inscrites sur un support de données (4), l'ordinateur présentant un circuit de commande servant à établir les paramètres de prix et qui peut recevoir des données qui peuvent être lues au moyen du lecteur, caractérisé par le fait que le lecteur (3) est conçu sous forme d'appareil de lecture/écriture pour supports de données en forme de carte et sert en même temps de point d'introduction pour des données à lire sur une carte de tarif (7) pour l'établissement des paramètres de prix et pour des données à lire sur une carte de valeur de client (6) pour l'exécution d'un processus de vente, et qu'il est prévu un dispositif (11 ) pour vérifier l'authenticité du support de données à lire (6, 7).

2. Dispositif d'encaissement selon la revendication 1, caractérisé par le fait que le dispositif de commande est conçu de telle sorte que l'ordre est lu sur la carte de tarif (7) et qu'une information au sujet de la lecture s'enregistre sur la carte de tarif (7).

3. Dispositif d'encaissement selon l'une des revendications 1 ou 2, caractérisé par le fait que le dispositif de commande est conçu de telle sorte qu'un volume de marchandises, pouvant être influencé par le paramètre de prix et qui est mémorisé dans l'ordinateur, s'enregistre sur la carte de tarif (7).
